# EUROPÄISCHE PATENTSCHRIFT

(11) **EP 0 497 753 B1**
(45) Veröffentlichungstag und Bekanntmachung des Hinweises auf die Patenterteilung: **03.08.1994**
(21) Anmeldenummer: 92890016.6
(22) Anmeldetag: 20.01.1992
(51) Int. Cl.: F02F 7/00

(54) **Geräuscharme Brennkraftmaschine**
Internal combustion engine with low sound level
Moteur à combustion interne à faible niveau sonore

(30) Priorität: 30.01.1991 AT 203/91
(43) Veröffentlichungstag der Anmeldung: 05.08.1992
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Bilek, Andreas, A-8046 Graz (AT); Schöffmann, Wolfgang, Dipl.-Ing., A-8010 Graz (AT)
(74) Vertreter: Krause, Walter, Dr. Dipl.-Ing.

(56) Entgegenhaltungen:
- EP-A- 0 291 358
- WO-A-89/05912
- DE-A- 3 430 289
- GB-A- 2 164 389
- US-A- 1 972 752
- PATENT ABSTRACTS OF JAPAN vol. 13, no. 591 (M-913)(3939) 26. Dezember 1989 & JP-A-1 247 746 (MAZDA MOTOR CORP)

## Beschreibung

Die Erfindung bezieht sich auf eine geräuscharme Brennkraftmaschine mit einem steifen als Gußteil hergestellten Leiterrahmen.

Es ist bekannt, die Unterteile von Kurbelgehäusen von Brennkraftmaschinen zur Verminderung der Schallabstrahlung mit einer leiterrahmenähnlichen Konstruktion zu versteifen. Diese sogenannten Leiterrahmen können als Platten oder Gußkonstruktionen ausgeführt sein.

Aus der GB-PS 2 164 389 ist ein steifer Leiterrahmen für eine Brennkraftmaschine bekannt, welcher entweder von unten an das Kurbelgehäuse geschraubt ist oder in der Ölwanne als integrierter Teil eingegossen ist.

Nachteilig beim Anschrauben an das Kurbelgehäuse sind der Platzbedarf und die zusätzliche Bearbeitung der Gewindebohrungen am Kurbelgehäuse-Unter-Flansch.

Der Nachteil bei einem in die Ölwanne integrierten Leiterrahmen ist der komplizierte Kern, der bei einer Druckgußfertigung nicht angewendet werden kann, die aber für hohe Stückzahlen eine Voraussetzung darstellt. Solche Ölwannen sind an sich sehr steif, haben aber eine geringe innere Materialdämpfung.

Nach der Erfindung sind diese Nachteile dadurch vermieden, daß der Leiterrahmen in die Ölwanne von der Flanschseite her eingesetzt und eingeschraubt ist. Damit ist eine Druckgußtechnologie sowohl auf die Ölwanne als auch auf den Leiterrahmen anwendbar. Weiters erreicht man durch die zusätzliche Trennfuge in der Ölwanne eine Erhöhung der gesamten Ölwannendämpfung.

Die Erfindung wird anhand eines Beispieles näher beschrieben. Es zeigen Fig. 1 eine erfindungsgemäße Ausführung von Ölwanne und Leiterrahmen in Draufsicht, Fig. 2 einen Schnitt nach der Linie II-II in Fig. 1, Fig. 3 einen Schnitt nach der Linie III-III in Fig. 1, Fig. 4 einen Schnitt nach der Linie IV-IV in Fig. 1 und Fig. 5 einen Schnitt nach der Linie V-V in Fig. 1.

Der Leiterrahmen 1 ist mit Schrauben 4 in die Ölwanne 2 eingeschraubt. Die Trennfuge zwischen Leiterrahmen 1 und Ölwanne 2 ist mit 1′ bezeichnet. Die Ölwanne 2 ist ihrerseits mit Schrauben 2′ am Unterflansch des Kurbelgehäuses 3 befestigt. In weiterer vorteilhafter Ausführung kann die Ölansaugleitung in den Leiterrahmen 1 integriert werden, indem ein horizontaler Ziehteil 5 und ein vertikaler Ziehteil 6 die Ölansaugleitung bilden, die dann mit einem Rohr 7 mit dem Ölpumpenflansch 8 verbunden sind. "Schwallbleche" 9 sowie ein Ölhobel 10 können mit ausgebildet sein.

Vorteilhaft wird in weiterer Ausgestaltung der Erfindung sowohl die Ölwanne als auch der Leiterrahmen als druckgutfähige Konstruktion ausgeführt.

## Patentansprüche

1. Geräuscharme Brennkraftmaschine mit einem steifen als Gußteil hergestellten Leiterrahmen, **dadurch gekennzeichnet**, daß der Leiterrahmen (1) in die Ölwanne (2) von der Flanschseite her eingesetzt und eingeschraubt ist.

## Claims

1. Low noise-level internal combustion engine with a stiff ladder frame manufactured as a pressure die-casting, characterised in that the ladder frame (1) is inserted and bolted into the oil sump (2) from its flanged face.

## Revendications

1. Moteur à combustion interne silencieux avec un cadre d'échelle rigide réalisé sous la forme d'une pièce de coulée, caractérisé en ce que le cadre d'échelle (1) est mis en place dans le carter à huile (2) à partir du côté où se trouve la bride puis est vissé.
